# EUROPÄISCHE PATENTSCHRIFT

(11) **EP 1 668 177 B1**
(45) Veröffentlichungstag und Bekanntmachung des Hinweises auf die Patenterteilung: **13.12.2006**
(21) Anmeldenummer: 04766703.5
(22) Anmeldetag: 03.09.2004
(51) Int. Cl.: D04H 1/46, D04H 3/10, D04H 13/00

(54) **VERFAHREN ZUM HYDRODYNAMISCHEN VERFESTIGEN EINER IM WESENTLICHEN HOMOGENEN SCHICHT AUS FASERN BELIEBIGER ART UND ANLAGE ZUR DURCHFÜHRUNG DES VERFAHRENS**
METHOD FOR HYDRODYNAMICALLY SOLIDIFYING AN ESSENTIALLY HOMOGENOUS LAYER MADE OF FIBRES OF ANY PARTICULAR TYPE AND SYSTEM FOR CARRYING OUT SAID METHOD
PROCEDE POUR CONSOLIDER DE MANIERE HYDRODYNAMIQUE UNE COUCHE, SENSIBLEMENT HOMOGENE, CONSTITUEE DE FIBRES DE TOUT TYPE ET INSTALLATION POUR LA MISE EN OEUVRE DUDIT PROCEDE

(30) Priorität: 25.09.2003 DE 10344672
(43) Veröffentlichungstag der Anmeldung: 14.06.2006
(73) Patentinhaber: Fleissner GmbH, 63329 Egelsbach (DE)
(72) Erfinder: MÜNSTERMANN, Ullrich, 63329 Egelsbach (DE)
(74) Vertreter: Meyer-Dulheuer, Karl-Hermann
(86) Internationale Anmeldenummer: PCT/EP2004/052040
(87) Internationale Veröffentlichungsnummer: WO 2005/031056

(56) Entgegenhaltungen:
- WO-A2-02/052083
- FR-A1- 2 536 432
- FR-A1- 2 601 970
- US-A- 4 514 455
- US-A- 5 414 915
- US-B1- 6 568 049

## Beschreibung

Durch die WO 02/052083 ist es bekannt, auch dreidimensionale endliche Güter wie Vor- oder Zwischenprodukte zwischen zwei Vliese zu lagern, durch hydrodynamische Vernadelung die aufeinanderliegenden Vliese durch Verfilzen der Fasern zu verbinden, zu verfestigen und dadurch die Güter einzuschließen. Das Einschließen kann durch einzelne intermittierend angesteuerte Düsen aber auch durch einen kontinuierlichen Wasservorhang aus einem Düsenbalken erfolgen, der mittels einer rundum laufenden Schablone partiell wirksam ist. Es ist auch daran gedacht, den Düsenbalken mit einem Düsenstreifen zu versehen, der nur abschnittsweise gelocht ist, um ein Muster in das Vlies zu bringen.

Der Erfindung liegt die Aufgabe zugrunde, ein Verfahren zu finden, mit dem ein einzelnes Vlies, das eine homogenische Mischung aus ggf. verschiedenen Fasern enthält, aber auch allein z. B. aus Baumwolle bestehen kann, so zu verfestigen, dass der mittlere Bereich voluminös verbleibt, während die Randbereiche voll verfestigt sind.

Ausgehend von einem Verfahren zum hydrodynamischen Verfestigen einer im wesentlichen homogenen Schicht aus Fasern beliebiger Art, wie insbesondere natürlichen, aber auch und/oder künstlichen Fasern endlicher oder endloser Art, also eines bahnförmigen Vlieses mittels kontinuierlich aus zumindest zwei Düsenbalken austretenden Flüssigkeitsstrahlen, indem eine Flüssigkeit aus feinen, in Reihe angeordneten Düsenöffnungen von zumindest zwei über die Arbeitsbreite sich erstreckenden Düsenstreifen in zwei Düsenbalken gegen das gegenüber den Düsenbalken vorlaufende Vlies mit Hochdruck gespritzt wird, wird die Lösung der gestellten Aufgabe dadurch erreicht, dass das von einer Vlieslegeeinrichtung, wie Krempel, kommende Vlies zunächst vollflächig zumindest an der Oberfläche verfestigt wird, und dann auf dieses vorfestigte, und somit auch erneut vorlegbare Vlies in einem kontinuierlichen zweistufigen hydrodynamischen Verfestigungsvorgang nur entlang von beabstandeten Längsstreifen und überlagerten ebenfalls beabstandeten Querstreifen mittels jeweils mehreren Reihen von Wasserstrahlen voll und durch verfestigt wird, die Längstreifen werden kontinuierlich entlang des vorlaufenden Vlieses vernadelt, die Querstreifen jedoch mit Unterbrüchen.

Die vollflächige Vorverfestigung - wie mit dem Nähwirkverfahren oder auch mit dem Wasservernadeln - kann in einem anderen Maschinenpark mit anschließender Aufwicklung des jetzt transportierbaren Vlieses erfolgen, vorteilhafter ist jedoch eine kontinuierliche Behandlung bis zur Erzielung des Fertigproduktes in einer Anlage mit angepassten Geschwindigkeiten der einzelnen Maschinen.

Die volle Verfestigung des Vlieses soll also nur an bestimmten Stellen erfolgen. Diese Stellen verlaufen entlang von beabstandeten Streifen, sowohl in Quer- als auch in Längsrichtung. Wenn dann später entlang dieser Streifen das Vlies zertrennt, geschnitten wird, entsteht auf kontinuierlichem Wege ein manipulierbares, endliches Vliesprodukt, dessen Ränder rundum verdichtet sind, dessen mittlerer Bereich jedoch - wie bei der Vorfestigung erzielt - voluminös verbleibt. Damit kann ein Ausfransen eines voluminösen endlichen Vliesstückes bei der Weiterbehandlung vermieden werden.

Die Anlage zur Herstellung des Vlieses besteht bezüglich der Vollverfestigung aus einer Schablonentrommel oder einem Schablonenendlosband mit beabstandeten Schlitzen längs der Trommel oder eines Endlosbandes für die Querstreifen mit innen angeordnetem Düsenbalken und aus einem unmittelbar dem Vlies zugeordneten weiteren Düsenbalken, dessen Düsenstreifen mit Abstand voneinander angeordnete Reihen von Perforationen für die Längsstreifen aufweist.

Die Erfindung ist anhand einer Zeichnung beispielhaft erläutert. Es zeigen in schematischer Darstellung:
- Fig. 1: in der Seitenansicht eine Maschinenanlage zur Teilverfestigung eines Vlieses,
- Fig. 2: eine Ansicht der beiden voll verfestigenden Wasservernadelungseinrichtungen,
- Fig. 3: die Draufsicht des behandelten Vlieses mit den einzelnen durch die Wasservernadelung erzielten Streifen und
- Fig. 4: die Draufsicht auf ein voluminöses Vliesprodukt mit festen Randstreifen nach der Konfektionierung des Vlieses.

Ein von einer Krempel oder ähnliche Vlieslegemaschine kommendes Vlies 1, das aus den unterschiedlichsten Fasern gebildet sein kann, hier wird jedoch Baumwolle bevorzugt, wird auf ein Endlosband 2 verlegt, das das Vlies durch die in Fig. 1 angedeutete Verfestigungsanlage transportiert. Zunächst ist das lockere, noch nicht manipulierbare Vlies vollflächig derart verfestigend zu behandeln, dass sein Volumen zwar abnimmt, jedoch maximal erhalten bleibt. Dazu ist z. B. die Nähwirktechnik anzuwenden, die mit der Einheit mit dem Bezugszeichen 3 angedeutet ist. Hier kann auch eine vollflächige Wasservernadelung zur Anwendung gelangen, jedoch verbleibt nach der Verfestigung dabei das Volumen nicht so optimal. Je nach Behandlungsgeschwindigkeit der Maschinen kann es vorteilhaft sein, das jetzt manipulierbare Vlies 1' aufzuwickeln und erneut der folgenden Verfestigungsanlage vorzulegen.

Eine volle Verfestigung erfolgt mittels einer Wasservernadelung, aber nur teilweise über die Fläche des Vlieses 1 verteilt. Dazu dient beim Beispiel zunächst eine Schablonentrommel 4, in deren Innerem sich ein Wasserbalken 5 längs erstreckt. Die über die ganze Länge des Wasserbalkens 5 gegen die Schablone ausströmenden Wasserstrahlen 6 werden nur entlang der hier vorgesehenen Schlitze 7 durchgelassen und treffen dann das Vlies 1' zur vollen Verfestigung im Bereich dieser Schlitze 7. Die in Längsrichtung der Schablonentrommel 4 jeweils benachbarten Schlitze 7 erzeugen in ihrer Summe Querstreifen 9 über das Vlies 1. Dazu sind sie im Verhältnis zur schlitzförmigen Öffnung 7 von nur einem kleinen Steg 8 getrennt. Die Schlitze können z. B. eine Breite A von 95 mm haben, während der Steg 8 zwischen zwei Schlitzen 7 eine Breite B von 5 mm haben kann.

Im Anschluss an die Querstreifen 9 mit der Schablonenvernadelung, die auch mit einem Endlosband statt mit einer Trommel 4 erzeugt werden kann, erfolgt im Beispiel die Längsstreifenerzeugung. Dazu ist ein normaler Wasserbalken 10 vorgesehen, dessen Düsenstreifen zur Erzeugung der Wasserstrahlen 6' jedoch nicht über seine ganze Länge perforiert ist, sondern gemäß Fig. 2nur abschnittsweise, so dass über die Fläche des Vlieses Längsstreifen 11 entstehen. Die Längsstreifen 11 sind in ihrer Anordnung über die Fläche des Vlieses zu den Unterbrüchen der Querstreifen 9 im Bereich der Stege 8 in der Schablone 4 koordiniert. Es ist zweckmäßig die Längsstreifen 11 auf den Vlies 1 dort zu erzeugen, wo bei der Schablonenbehandlung keine Verfestigung erfolgt. Die Breite C der Längsstreifen 11 kann die Breite B der Unterbrüche aufgrund der Stege 8 überdecken. So können im Zusammenhang mit der oben angedeuteten Ausgestaltung der Schablone die Längsstreifen eine Breite C haben von 10 mm, während die Breite B der Stege 5 mm beträgt. Jedenfalls entsteht nach der zweiten Vernadelung mit dem Wasserbalken 10 eine karoförmige Verfestigung, die rundum eines Bereiches 12 entsteht, der von den Wasserstrahlen nicht getroffen ist.

Zur Konfektionierung kann nunmehr das Vlies längs und quer geschnitten werden, und zwar im Bereich der vollen Verfestigung entlang der Streifen 9 und 11. Damit entstehen viereckige Vliesprodukte gemäß Fig. 4, die an den Rändern voll verfestigt sind, deren mittlerer Bereich 12 jedoch voluminös ist. Produkte dieser Art werden z. B. in der Hygieneindustrie benötigt.

## Patentansprüche

1. Verfahren zum hydrodynamischen Verfestigen einer im Wesentlichen homogenen Schicht aus Fasern beliebiger Art, wie insbesondere natürlichen, und/oder aber auch künstlichen Fasern endlicher oder endloser Art, also eines bahnförmigen Vlieses (1), mittels kontinuierlich aus zumindest zwei Düsenbalken (5, 10) austretenden Flüssigkeitsstrahlen, indem eine Flüssigkeit aus feinen, in Reihe angeordneten Düsenöffnungen von zumindest zwei über die Arbeitsbreite sich erstreckenden Düsenstreifen in zwei Düsenbalken (5, 10) gegen das gegenüber den Düsenbalken (5, 10) vorlaufende Vlies (1) mit Hochdruck gespritzt wird, wobei das von einer Vlieslegeeinrichtung wie Krempel kommende Vlies (1) zunächst vollflächig zumindest an der Oberfläche verfestigt wird, und dann dieses verfestigte und somit auch erneut vorlegbare Vlies (1') in einem kontinuierlichen zweistufigen hydrodynamischen Verfestigungsvorgang nur entlang von beabstandeten Längsstreifen (11) und überlagerten ebenfalls beabstandeten Querstreifen (9) mittels jeweils mehreren Reihen von Wasserstrahlen voll und durch verfestigt wird, **dadurch gekennzeichnet, dass** die Längsstreifen (11) kontinuierlich entlang des vorlaufenden Vlieses (1') vemadelt werden, die Querstreifen (9) jedoch mit Unterbrüchen.

2. Verfahren nach Anspruch 1, **dadurch gekennzeichnet, dass** zuerst die Querstreifen (9) und dann die Längsstreifen (11) hydrodynamisch genadelt werden.

3. Verfahren nach Anspruch 1, **dadurch gekennzeichnet, dass** zuerst die Längsstreifen und dann die Querstreifen hydrodynamisch genadelt werden.

4. Verfahren nach einem der Ansprüche 2 bis 3, **dadurch gekennzeichnet, dass** die vollflächige Vorverfestigung ebenfalls mittels der hydrodynamischen Vernadelung durchgeführt wird.

5. Verfahren nach einem der Ansprüche 2 bis 3, **dadurch gekennzeichnet, dass** die vollflächige Vorverfestigung nach dem Nähwirkverfahren (3) erfolgt.

6. Verfahren nach Anspruch 4 oder 5, **dadurch gekennzeichnet, dass** die vorverfestigende vollflächige Behandlung des Vlieses zusammen mit der streifenförmigen Vernadelung kontinuierlich unmittelbar hintereinander vollzogen wird.

7. Anlage zur Durchführung des Verfahrens nach einem der Ansprüche 1 bis 6 mit einem ein von einer Vlieslegeeinrichtung kommendes Vlies (1) zumindest zuführenden Endlosband (2) und diesem oder einer weiterführenden Trommel zugeordneten, über die Arbeitsbreite des Vlieses sich erstreckenden Düsenbalken (5, 10), aus denen die Wasserstahlen gegen das Vlies (1') gerichtet sind, wobei die Verfestigungsvorrichtung aus einer Schablonentrommel (4) oder einem Schablonenendlosband mit beabstandeten Schlitzen (7) längs der Trommel (4) oder Band für die Querstreifen (9) mit innen angeordnetem Düsenbalken (5) und aus einem unmittelbar dem Vlies (1') zugeordneten weiteren Düsenbalken (10) besteht, dessen Düsenstreifen mit Abstand voneinander angeordnete Reihen von Perforationen (6') für die Längsstreifen (11) aufweist, **dadurch gekennzeichnet, dass** die Perforationen im Düsenstreifen für die Längsstreifen (11) in Koordination mit die Schlitze (7) begrenzenden geschlossenen Stegen (8) für die Querstreifen (9) vorgesehen sind.

8. Anlage nach Anspruch 7, **dadurch gekennzeichnet, dass** die Längsstreifenverfestigung zumindest dort durchgeführt ist, wo die Querstreifen (9) wegen der Stege (8) zwischen den Schlitzen (7) Unterbrüche aufweisen.

9. Anlage nach Anspruch 7 oder 8, **dadurch gekennzeichnet, dass** die Breite (C) der Längsstreifen (11) aufgrund der Breite (B) der Perforation für die Düsenlöcher größer ist als die Breite der Stege (8) zwischen den Schlitzen (7).

10. Anlage nach Anspruch 9, **dadurch gekennzeichnet, dass** der Abstand der Längsstreifen z. B. 90 mm und deren Breite (C) 10 mm, während die Breite (A) der Schlitze 95 mm und die Breite (B) der Stege zwischen den Schlitzen 5 mm beträgt.

11. Vliesprodukt hergestellt mit dem Verfahren nach den Ansprüchen 1 bis 6, **dadurch gekennzeichnet, dass** das viereckige Produkt ermittelt aus dem verfestigten Vlies jeweils im mittleren Bereich (12) voluminös und locker, im Randbereich aber voll verfestigt ist.

## Claims

1. A method for hydrodynamically solidifying a substantially homogeneous layer of fibres of any particular type, such as in particular natural and/or, however, also synthetic fibres of finite or continuous type, that is a web-like nonwoven (1), by means of liquid jets emerging continuously from at least two nozzle beams (5, 10), by spraying one liquid at high pressure from fine nozzle orifices arranged in a row from at least two nozzle strips in two nozzle beams (5, 10), which extend over the working width, towards the nonwoven (1) which is advancing towards the nozzle beams (5, 10), wherein the nonwoven (1) exiting from a nonwoven placement device such as a carding device is initially solidified over the entire area at least on the surface, and then this solidified and therefore re-placeable nonwoven (1') is fully and completely solidified in a continuous two-stage hydrodynamic solidification process exclusively along longitudinal strips (11) which are spaced apart, and overlapping transverse strips (9) which are also spaced apart, by means of a plurality of rows of water jets in each case, **characterised in that** the longitudinal strips (11) are needle-punched continuously along the advancing nonwoven (1') but the transverse strips (9) are needle-punched with interruptions.

2. The method according to claim 1, **characterised in that** first the transverse strips (9) and then the longitudinal strips (11) are hydrodynamically needle-punched.

3. The method according to claim 1, **characterised in that** first the longitudinal strips (11) and then the transverse strips (9) are hydrodynamically needle-punched.

4. The method according to any one of claims 2 to 3, **characterised in that** full-area pre-solidification is also carried out by means of hydrodynamic needle-punching.

5. The method according to any one of claims 2 to 3, **characterised in that** full-area pre-solidification is carried out by the stitch-bonding method (3).

6. The method according to any one of claims 4 or 5, **characterised in that** full-area pre-solidification treatment of the nonwoven together with the strip-like needle-punching is accomplished continuously directly after one another.

7. A system for carrying out the method according to one of claims 1 to 6, comprising a continuous strip (2) supplying at least one nonwoven (1) exiting from a nonwoven placement device and nozzle beams (5, 10) allocated to said strip or a transferring drum, which extends over the working width of the nonwoven, from which the water jets are directed against the nonwoven (1'), wherein the solidification device consists of a template drum (4) or a template continuous strip provided with spaced slits (7) along the drum (4) or strip for the transverse strips (9) with an internally arranged nozzle beam (5) and a further nozzle beam (10) allocated directly to the nonwoven (1'), whose nozzle strips comprise rows of perforations (6') for the longitudinal strips (11) which are spaced apart from one another, **characterised in that** the perforations in the nozzle strip for the longitudinal strips (11) are provided in coordination with the closed webs (8) for the transverse strips (9) which border the slits (7).

8. The system according to claim 7, **characterised in that** the longitudinal solidification is carried out at least where the transverse strips (9) have gaps on account of the webs (8) between the slits (7).

9. The system according to claim 7 or 8, **characterised in that** as a result of the width (B) of the perforation for the nozzle holes, the width (C) of the longitudinal strips (11) is greater than the width of the webs (8) between the slits (7).

10. The system according to claim 9, **characterised in that** the spacing of the longitudinal strips is, for example, 90 mm and their width (C) is 10 mm whereas the width (A) of the slits is 95 mm and the width (B) of the webs between the slits is 5 mm.

11. A nonwoven product produced using the method according claims 1 to 6, **characterised in that** the tetragonal product determined from the solidified nonwoven is voluminous and loose in the central area (12) but is fully solidified in the edge area

## Revendications

1. Procédé de consolidation hydrodynamique d'une couche sensiblement homogène de fibres de tout genre, comme notamment des fibres naturelles et/ou aussi des fibres artificielles de type discontinu ou continu, donc d'un non-tissé en forme de bande (1), au moyen de jets de liquide sortant en continu d'au moins deux poutres à buses (5, 10), dans lequel un liquide est projeté hors de fins orifices de buses disposés en série d'au moins deux bandes de buses s'étendant sur la largeur opérationnelle dans deux poutres à buses (5, 10) contre le non-tissé (1) avançant par rapport aux poutres à buses (5, 10) sous haute pression, tandis que le non-tissé (1) provenant d'un dispositif de pose de non-tissé comme une carde est d'abord consolidé sur toute sa surface sur la surface et ce non-tissé consolidé et pouvant donc être posé à nouveau (1') est consolidé entièrement et en profondeur en une opération de consolidation hydrodynamique continue en deux étapes seulement le long de bandes longitudinales espacées (11) et de bandes transversales superposées également espacées (9) au moyen de respectivement plusieurs rangées de jets d'eau, **caractérisé en ce que** les bandes longitudinales (14) sont aiguilletées en continu le long du non-tissé avançant (1') mais que les bandes transversales (9) le sont avec des interruptions.

2. Procédé selon la revendication 1, **caractérisé en ce que** d'abord les bandes transversales (9) et ensuite les bandes longitudinales (11) sont aiguilletées par système hydrodynamique.

3. Procédé selon la revendication 1, **caractérisé en ce que** d'abord les bandes longitudinales (11) et ensuite les bandes transversales (9) sont aiguilletées par système hydrodynamique.

4. Procédé selon une des revendications 2 à 3, **caractérisé en ce que** la pré-consolidation sur toute la surface est réalisée également au moyen de l'aiguilletage hydrodynamique.

5. Procédé selon une des revendications 2 à 3, **caractérisé en ce que** la pré-consolidation sur toute la surface a lieu suivant le procédé de liage par piqûre (3).

6. Procédé selon la revendication 4 ou 5, **caractérisé en ce que** le traitement de pré-consolidation sur toute la surface du non-tissé est réalisé en continu avec l'aiguilletage en forme de bande directement l'un après l'autre.

7. Installation de réalisation du procédé selon une des revendications 1 à 6, comportant une bande sans fin (2) acheminant au moins un non-tissé (1) venant d'un dispositif de pose de non-tissé et des poutres à buses (5, 10) associées à celle-ci ou à un tambour d'acheminement ultérieur et s'étendant sur la largeur opérationnelle du non-tissé, à partir desquelles les jets d'eau sont dirigés contre le non-tissé (1'), tandis que le dispositif de consolidation est composé d'un tambour à pochoir (4) ou d'une bande continue de tambour à pochoir à fentes espacées (7) le long du tambour (4) ou d'une bande pour les bandes transversales (9) avec des poutres à buses (5) disposées à l'intérieur et d'une autre poutre à buses (10) associée directement au non-tissé (1') et dont la bande de buses présente des séries de perforations (6') disposées à distance les unes des autres pour les bandes longitudinales (11), **caractérisée en ce que** les perforations sont prévues dans la bande de buses pour les bandes longitudinales (11) en coordination avec des traverses fermées (8) délimitant les fentes (7) pour les bandes transversales (9).

8. Installation selon la revendication 7, **caractérisée en ce que** la consolidation des bandes longitudinales est réalisée du moins là où les bandes transversales (9) présentent des interruptions entre les fentes (7) en raison des traverses (8).

9. Installation selon la revendication 7 ou 8, **caractérisée en ce que** la largeur (C) des bandes longitudinales (11), en raison de la largeur (B) de la perforation pour les trous des buses, est supérieure à la largeur des traverses (8) entre les fentes (7).

10. Installation selon la revendication 9, **caractérisée en ce que** la distance entre les bandes longitudinales s'élève par exemple à 90 mm et leur largeur (C) à 10 mm, tandis que la largeur (A) des fentes s'élève à 95 mm et la largeur (B) des traverses entre les fentes s'élève à 5 mm.

11. Produit non tissé fabriqué par le procédé selon les revendications 1 à 6, **caractérisé en ce que** le produit quadrangulaire obtenu à partir du non-tissé consolidé est volumineux et gonflant dans sa zone médiane (12) mais totalement consolidé dans sa zone périphérique.
